# EUROPÄISCHE PATENTSCHRIFT

(11) **EP 1 833 625 B1**
(45) Veröffentlichungstag und Bekanntmachung des Hinweises auf die Patenterteilung: **01.06.2011**
(21) Anmeldenummer: 05846059.3
(22) Anmeldetag: 13.12.2005
(51) Int. Cl.: B21B 39/00

(54) **VORRICHTUNG ZUM VERSCHIEBEN VON METALLISCHEM GUT**
DEVICE FOR THE DISPLACEMENT OF METALLIC MATERIALS
DISPOSITIF POUR DEPLACER UN MATERIAU METALLIQUE

(30) Priorität: 15.12.2004 DE 102004060239
(43) Veröffentlichungstag der Anmeldung: 19.09.2007
(73) Patentinhaber: SMS Siemag AG, 40237 Düsseldorf (DE)
(72) Erfinder: THÜS, Günther, 40883 Ratingen (DE); WERNER, Frank, 42579 Heiligenhaus (DE); HANENBERG, Lothar, 40489 Düsseldorf (DE)
(74) Vertreter: Klüppel, Walter
(86) Internationale Anmeldenummer: PCT/EP2005/013329
(87) Internationale Veröffentlichungsnummer: WO 2006/063778

(56) Entgegenhaltungen:
- DE-A- 2 202 848
- DE-A- 2 202 848
- GB-A- 966 055
- GB-A- 966 055
- PATENT ABSTRACTS OF JAPAN Bd. 1999, Nr. 01, 29. Januar 1999 (1999-01-29) & JP 10 263624 A (KAWASAKI STEEL CORP), 6. Oktober 1998 (1998-10-06) in der Anmeldung erwähnt

## Beschreibung

Die Erfindung betrifft eine Vorrichtung zum Verschieben von metallischem Gut von einer oder auf eine Fördervorrichtung in einer zur Förderrichtung senkrechten Richtung, wobei die Vorrichtung einen relativ zu einem ortsfesten Ständer beweglichen Bewegungsarm aufweist, in dessen einem Endbereich mindestens ein Greifelement zum Greifen des metallischen Guts angeordnet ist, wobei der Bewegungsarm mindestens zwei Armteile aufweist und wobei mindestens zwei der Armteile nach Art eines Teleskops ineinanderschiebbar sind.

Bei Störungen in einem Walzwerk, vor allem in einem Hochleistungswalzwerk, kann der Fall auftreten, dass heißes, für den Walzvorgang aufgeheiztes metallisches Gut (insbesondere Brammen oder Vorbänder), das gewalzt werden soll, auf dem Rollgang (also auf der Fördervorrichtung) angehalten werden muss, bis die Störung beseitigt ist. Ist das Gut dann bereits zu stark abgekühlt, kann es nicht mehr weiter eingesetzt und verwalzt werden. Es ist vielmehr als Schrott zu entsorgen. Um die Produktion nach der Störungsbeseitigung wieder anfahren zu können, muss das Schrottband vom Rollgang entfernt werden.

Hierfür werden die eingangs genannten Vorrichtungen eingesetzt, die den Schrott in eine horizontale Richtung quer zur Förderrichtung des Rollgangs auf Ablageroste abschieben können. Es handelt sich dabei also beispielsweise um Vorbandabschieber, mit denen Schrott aus der Walzlinie durch Abschieben entsorgt werden kann. Mit derartigen Vorrichtungen kann die Dauer des Produktionsstillstandes verringert und so die Wirtschaftlichkeit des Walzverfahrens erhöht werden.

Eine gattungsgemäße Vorrichtung ist aus der DE 22 02 848 A bekannt. Eine mit einem teleskopartigen Arm versehene Vorrichtung zeigt auch die GB 966 055 A. Die SU 1766548 A1 offenbart eine Abschiebevorrichtung, mit der metallisches Gut quer zur Förderrichtung des Rollganges verschoben werden kann. Das Gut wird dabei mit einem Bewegungsarm verschoben, der in einem Gerüst verschiebbar gelagert ist; am Bewegungsarm sind fingerartige Greifelemente angeordnet, die das Gut kontaktieren können. Die Vorrichtung baut dabei in Richtung quer zur Förderrichtung des Rollganges relativ groß, da der Bewegungsarm über eine große Breite verschoben werden muss.

Ähnliche Lösungen gehen aus der SU 1060265 A, der SU 1036422 A und der SU 582018 A hervor. In allen Fällen ist ein relativ weit auskragender Bewegungsarm vorgesehen, der in einem Gehäuse quer zur Förderrichtung des Rollgangs verschieblich gelagert ist. Die JP 10263624 A schlägt eine Vorrichtung vor, bei der die fingerartigen Greifelemente bei Bedarf vertikal in Position herunter gefahren werden können. Auch hier kragt der Bewegungsarm relativ weit in Richtung quer zur Förderrichtung des Rollengangs aus. Auch die DE-OS 26 00 784 beschreibt das Problem des schnellen Entfernen von Teilen des Vorbandes vom Rollengang, wobei allerdings Angaben zu konstruktiven Details des Vorbandabschiebers nicht gemacht werden.

Wenngleich mit den vorbekannten Vorrichtungen zum Abschieben von metallischem Gut von dem bzw. auf den Rollengang die Möglichkeit besteht, das Schrottband zu manipulieren, bestehen mit den vorbekannten Lösungen dann Probleme, wenn in bestehende Anlagen solche Vorbandabschieber nachgerüstet werden sollen. In der Regel bieten bestehende Anlagen nicht die Raumverhältnisse, um einen Vorbandabschieber der vorbekannten Art nachträglich integrieren zu können, da dieser einen erheblichen Bauraum benötigt. Aber auch bei Neuanlagen haben die vorbekannten Anlagen den Nachteil, dass sie relativ viel Platz benötigen, was entsprechende Kosten nach sich zieht.

Nachteilig ist weiterhin, dass es nicht alle vorbekannten Vorrichtungen ermöglichen, das vom Rollgang abgeschobene Schrottgut bei Bedarf wieder auf den Rollgang zurückzuschieben. In machen Fällen können zwar die Schrottbänder vom Rollgang seitlich abgeschoben werden. Allerdings ist es dann erforderlich, die nicht mehr walzfähigen Brammen oder Vorbänder in auf den Ablagerost abgeschobener Position manuell mit Hilfe von Gasbrennern zu zerkleinern und abzutransportieren. Dies ist mit erheblichem Aufwand verbunden und daher teuer.

Daher ist anzustreben, dass sich die Vorrichtung sowohl zum Abschieben von Schrottgut vom Rollgang als auch wieder zum Aufschieben des Schrottguts auf den Rollgang eignet. Dann nämlich kann zu einem späteren Zeitpunkt der Schrott über den Rollgang abtransportiert werden, was erhebliche wirtschaftliche Vorteile hat.

Der Erfindung liegt daher die Aufgabe zugrunde, eine Vorrichtung der eingangs genannten Art so fortzubilden, dass die genannten Nachteile überwunden werden. Die Abschiebevorrichtungen sollen also einen wesentlich geringeren Raumbedarf haben, ohne dass die Funktionalität der Vorrichtung negativ beeinflusst wird. Insbesondere soll auch sowohl ein Abschieben des Schrottguts vom Rollgang als auch bei Bedarf ein Aufschieben des Guts auf den Rollgang möglich sein.

Die Lösung dieser Aufgabe durch die Erfindung ist gekennzeichnet durch zwei Greifelemente, von denen eines an dem innersten, teleskopartig einschiebbaren Armteil und eines an dem Armteil angeordnet ist, das den innersten teleskopartig einschiebbaren Armteil direkt aufnimmt.

Dies ermöglicht sowohl ein Abschieben des Schrottmaterials vom Rollgang als auch ein Rückschieben des Materials vom Ablagerost auf den Rollgang in einfacher Weise.

Bevorzugt weist der Bewegungsarm drei Armteile auf, die nach Art eines Teleskops ineinanderschiebbar sind.

Eine Weiterbildung sieht vor, dass die Armteile eine im Querschnitt rechteckförmige Grundkontur aufweisen. Damit wird eine hohe Stabilität insbesondere gegen Torsion um die Längsachse des Arms erreicht.

Mindestens eines der Greifelemente kann um eine Achse drehbar gelagert sein-Die Achse ist dabei bevorzugt horizontal ausgerichtet und weist in Förderrichtung des Guts.

Bevorzugt ist dabei vorgesehen, dass das am innersten teleskopartig einschiebbaren Armteil angeordnete Greifelement um die genannte Achse drehbar gelagert ist; weiterhin ist nach dieser Ausgestaltung der Erfindung das am den innersten teleskopartig einschiebbaren Armteil direkt aufnehmenden Armteil angeordnete Greifelement fest an diesem Armteil angeordnet ist. Weiterhin kann bei dieser Lösung vorgesehen werden, dass das am innersten teleskopartig einschiebbaren Armteil angeordnete Greifelement so angeordnet und verschwenkbar ist, dass der innerste teleskopartig einschiebbare Armteil samt Greifelement weitgehend, vorzugsweise vollständig, in den den innersten teleskopartig einschiebbaren Armteil direkt aufnehmenden Armteil eingeschoben werden kann. Damit wird in besonders vorteilhafter Weise erreicht, dass der Vorrichtungsteil, der für das Rückschieben des Schrottmaterials vom Ablagerost auf den Rollgang vorgesehen ist, im Falle dessen, dass es nicht benötigt wird, vollständig in den Arm eingefahren wird und so keinerlei Hindernis darstellt. Mit Vorteil ist weiterhin ein hydraulisches Kolben-Zylinder-System zur Verschiebung des innersten, teleskopartig einschiebbaren Armteils relativ zu dem den innersten teleskopartig einschiebbaren Armteil direkt aufnehmenden Armteil vorgesehen.

Bewährt hat es sich, dass mehrere Vorrichtungen der beschriebenen Art entlang des Rollgangs angeordnet werden, um auch längere Schrottbänder verschieben zu können. In diesem Fall kann vorgesehen werden, dass bei mindestens zwei Vorrichtungen entlang der Fördervorrichtung die Betätigung zumindest eines Teils der Armteile von einer gemeinsamen Antriebsvorrichtung aus erfolgt.

Mit der erfindungsgemäß vorgeschlagenen Vorrichtung wird es möglich, in besonders platzsparender Weise einen Bandabschieber zu realisieren, der sich sehr gut für die Nachrüstung bestehender Walzanlagen eignet. Durch den geringen Platzbedarf der Vorrichtung ergeben sich auch bei Neuanlagen verbesserte und wirtschaftlichere Lösungen.

In der Zeichnung ist ein Ausführungsbeispiel der Erfindung dargestellt. Es zeigen:
- Fig. 1: die Draufsicht auf eine Fördervorrichtung für Brammen samt Periphe- rieteilen,
- Fig. 2: die Seitenansicht einer Vorrichtung zum Verschieben von metalli- schem Gut beim Abschieben des Guts von der Fördervorrichtung und
- Fig. 3: eine zu Fig. 2 korrespondierende Seitenansicht der Vorrichtung beim Zurückschieben des Guts auf die Fördervorrichtung.

In Fig. 1 ist zu sehen, dass entlang einer Fördervorrichtung 3 in Form eines Rollgangs nicht dargestelltes metallisches Gut in Förderrichtung F gefördert werden kann. Kommt es im Walzwerk zu einer Störung und kühlt vorgewärmtes Walzgut, das über die Fördervorrichtung 3 zu einer nicht dargestellten Walzeinheit gefördert wird, in Folge der Störung zu stark ab, muss es als Schrott entsorgt werden. Um das Schrottmaterial entfernen zu können, so dass der Produktionsprozess nach Behebung der Störung wieder aufgenommen werden kann, ist seitlich neben der Fördervorrichtung 3 ein Ablagerost 12 angeordnet.

Entlang der Fördervorrichtung 3 sind im dargestellten Beispiel vier Vorrichtung 1 zum Verschieben des metallischen Guts angeordnet. Mit den Vorrichtungen 1 kann sich auf der Förderrichtung 3 befindliches Gut in einer horizontalen Richtung S senkrecht zur Förderrichtung F verschoben werden, und zwar sowohl vom Rollgang 3 auf den Ablagerost 12 als auch in umgekehrte Richtung, also vom Ablagerost 12 auf den Rollgang 3. Letzteres ermöglicht es, dass das Schrottmaterial über den Rollgang 3 abtransportiert werden kann, wenn dieser für die Produktion nicht benötigt wird.

Details des Aufbaus der Vorrichtung 1 sind in den Figuren 2 und 3 dargestellt. Die Vorrichtung 1 weist einen ortsfesten Ständer 4 auf, der seitlich neben dem Rollgang 3 angeordnet ist. Im Ständer 4 ist ein Bewegungsarm 5 in Richtung S verschiebbar angeordnet. Im Endbereich 6 des Bewegungsarms 5 ist ein Greifelement 7 in Form eines fingerförmigen Schiebers angeordnet. Wie in Fig. 2 zu sehen ist, kann mittels des Greifelements 7 metallisches Gut 2 vom Rollgang 3 auf den Ablagerost 12 abgeschoben werden. Hierfür wird der Bewegungsarm 5 relativ zum Ständer 4 mittels nicht dargestellter Antriebselemente nach rechts verschoben. Nach dem Verschieben des Bewegungsarms 5 hat dieser die in Fig. 2 ausschnittsweise strichpunktiert dargestellte Position.

Um den für die Vorrichtung 1 benötigten Bauraum möglichst gering zu halten und es auch zu ermöglichen, bestehende Walzanlagen mit der Vorrichtung 1 nachzurüsten, ist der Bewegungsarm 5 mehrteilig ausgebildet. Er weist im Ausführungsbeispiel zwei Armteile 5', 5" auf, die nach Art eines Teleskops ineinander geschoben werden können. In Fig. 2 sind - mit ausgezogenen Linien dargestellt (bis auf die nicht zu sehenden Teile, die gestrichelt dargestellt sind)-die zwei Armteile 5', 5" ineinandergeschoben dargestellt. Es ist zu erkennen, dass ein relativ geringer Platzbedarf besteht, der vorliegend durch eine Mauer 13 stark begrenzt ist. Dennoch kann ein großer Verschiebeweg des Guts 2 in Richtung S realisiert werden, wie sich aus der strichpunktiert dargestellten maximalen Endposition des Bewegungsarms 5 (rechts in Fig. 2) ergibt.

Um sowohl Gut 2 in Richtung S vom Rollgang 3 auf den Ablagerost 12 abschieben zu können als auch im gegebenen Falle Gut 2 vom Ablagerost 12 auf den Rollgang 3 zurückschieben zu können, ist im Ausführungsbeispiel vorgesehen, dass das Armteil 5' mit dem Greifelement 7 versehen ist, mit dem Gut 2 vom Rollgang 3 auf den Ablagerost 12 abgeschoben werden kann. Für das Rückschieben des Guts 2 vom Ablagerost 12 auf den Rollgang 3 ist indes ein weiteres Greifelement 8 vorgesehen, das am Ende des innersten Armteils 5" angeordnet ist. Hierzu wird auf Fig. 3 verwiesen, wo der in maximaler Ausfahrposition dargestellte Bewegungsarm 5 skizziert ist.

Zu erkennen ist, dass das Greifelement 8 um eine Achse 9 drehbar gelagert ist, wobei die Achse 9 horizontal angeordnet ist und in Förderrichtung F weist. Damit kann das Greifelement 8 im Falle, dass es nicht benötigt wird, in eine waagrechte Position geschwenkt werden (mit strichpunktierten Linien ist in Fig. 3 das Verschwenken des Greifelements 8 in diese Position skizziert). Mittels eines im Bewegungsarm 5 angeordneten Kolben-Zylinder-System 10 kann dann das innerste Armteil 5", d. h. der innerste Teleskoparm, in den diesen direkt aufnehmenden Armteil 5' hineingezogen werden, bis er vollständig von diesem aufgenommen wird.

In Fig. 1 ist zu sehen, dass mehrere, vorliegend nämlich zwei, Vorrichtungen 1 von einer gemeinsamen Antriebsvorrichtung 11 angetrieben werden können, d. h. die Verschiebebewegung des Bewegungsarms 5 in Richtung S wird von der Antriebsvorrichtung 11 ausgeführt. Die Erfassung des Verschiebeweges des Bewegungsarms 5 bzw. seiner Teile 5', 5" kann über nicht dargestellte Linear- oder Drehweggeber erfolgen. Die Kopplung der Bewegungsarme 5 der einzelnen Vorrichtungen 1 kann elektrisch, mechanisch oder hydraulisch erfolgen.

Die Vorrichtung 1 zeichnet sich dadurch aus, dass neben dem Abschieben von Gut 2 vom Rollgang 3 auf den Ablagerost 12 auch ein Rückschieben vom Rost 12 auf den Rollgang 3 möglich ist. Hierfür ist der "Rückzugsarm" 5" in den "Abschiebearm" 5' integriert. Wenn der "Rückzugsarm" 5" nicht benötigt wird, kann er vollständig im "Abschiebearm" 5' versenkt werden. Das Armteil 5" fährt nur aus, wenn Schrottgut 2 vom Ablagerost 12 auf den Rollgang 3 zurückgezogen werden sollen.

Vorgesehen kann werden, dass das fingerartige Greifelement 8 mit einem nicht dargestellten Aktuator in die horizontale Position (zum Versenken des Armteils 5" in das Armteil 5') geschwenkt werden kann. Zum Ausschwenken des Greifelements 8 in Arbeitsposition zum Rückziehen von Gut 2 vom Ablagerost 12 auf den Rollgang 3 kann vorgesehen werden, dass dies durch das Eigengewicht des Greifelements 8 erfolgt, was automatisch stattfindet, wenn der Arm 5" mittels des Kolben-Zylinder-Systems 10 hinreichend aus dem Arm 5' ausgeschoben ist.

Die Führung des Armteils 5" kann durch mitfahrende Rollen erfolgen, die auf dem bzw. in dem Armteil 5' angeordnet sind. Eine Führung durch Rundstangen und Gleitbuchsen oder Gleitleisten ist genauso möglich.

Mit der Vorrichtung 1 ist es möglich, Schrottmaterial 2 vollautomatisch zu entsorgen. Dazu wird das Schrottband 2 in einer Walzpause oder bei einer geplanten Ofenlücke vom Ablagerost 12 auf den Rollgang 3 zurückgezogen und über den Rollgang 3 der Schrottverarbeitung (in einem anderen Hallenteil) zugeführt. Der manuelle Eingriff in den Gefahrenbereich des Rollgangs 3 ist nicht mehr erforderlich.

Damit kann die Walzzeit mit Hilfe der Vorrichtung 1 optimiert werden, was eine Produktionssteigerung der Walzanlage zur Folge hat.

### Bezugszeichenliste

- 1: Vorrichtung zum Verschieben von metallischem Gut
- 2: metallisches Gut
- 3: Fördervorrichtung
- 4: ortsfester Ständer
- 5: Bewegungsarm
- 5': Armteil
- 5": Armteil
- 6: Endbereich
- 7: Greifelement
- 8: Greifelement
- 9: Achse
- 10: Kolben-Zylinder-System
- 11: Antriebsvorrichtung
- 12: Ablagerost
- 13: Mauer

- F: Förderrichtung
- S: zur Förderrichtung senkrechte Richtung

## Patentansprüche

1. Vorrichtung (1) zum Verschieben von metallischem Gut (2) von einer oder auf eine Fördervorrichtung (3) in einer zur Förderrichtung (F) senkrechten Richtung (S), wobei die Vorrichtung (1) einen relativ zu einem ortsfesten Ständer (4) beweglichen Bewegungsarm (5) aufweist, in dessen einem Endbereich (6) mindestens ein Greifelement (7, 8) zum Greifen des metallischen Guts (2) angeordnet ist, wobei der Bewegungsarm (5) mindestens zwei Armteile (5', 5") aufweist und wobei mindestens zwei der Armteile (5', 5") nach Art eines Teleskops ineinanderschiebbar sind,
**gekennzeichnet durch**
zwei Greifelemente (7, 8), von denen eines an dem innersten, teleskopartig einschiebbaren Armteil (5") und eines an dem Armteil (5') angeordnet ist, das den innersten teleskopartig einschiebbaren Armteil (5") direkt aufnimmt.

2. Vorrichtung nach Anspruch 1,
**dadurch gekennzeichnet,**
**dass** der Bewegungsarm (5) zwei Armteile (5', 5") aufweist, die nach Art eines Teleskops ineinanderschiebbar sind.

3. Vorrichtung nach Anspruch 1 oder 2,
**dadurch gekennzeichnet,**
**dass** die Armteile (5', 5") eine im Querschnitt rechteckförmige Grundkontur aufweisen.

4. Vorrichtung nach einem der Ansprüche 1 bis 3,
**dadurch gekennzeichnet,**
**dass** mindestens ein Greifelement (8) um eine Achse (9) drehbar gelagert ist.

5. Vorrichtung nach Anspruch 4,
**dadurch gekennzeichnet,**
**dass** die Achse horizontal ausgerichtet ist und in Förderrichtung (F) weist.

6. Vorrichtung nach einem der Ansprüche 1 bis 5,
**dadurch gekennzeichnet,**
**dass** das am innersten teleskopartig einschiebbaren Armteil (5") angeordnete Greifelement (8) um die Achse (9) drehbar gelagert ist und dass das am den innersten teleskopartig einschiebbaren Armteil (5") direkt aufnehmenden Armteil (5') angeordnete Greifelement (8) fest an diesem Armteil (5') angeordnet ist.

7. Vorrichtung nach einem der Ansprüche 1 bis 6,
**dadurch gekennzeichnet,**
**dass** das am innersten teleskopartig einschiebbaren Armteil (5") angeordnete Greifelement (8) so angeordnet und verschwenkbar ist, dass der innerste teleskopartig einschiebbare Armteil (5") samt Greifelement (8) weitgehend, vorzugsweise vollständig, in den den innersten teleskopartig einschiebbaren Armteil (5") direkt aufnehmenden Armteil (5') eingeschoben werden kann.

8. Vorrichtung nach einem der Ansprüche 1 bis 7,
**gekennzeichnet durch**
ein hydraulisches Kolben-Zylinder-System (10) zur Verschiebung des innersten, teleskopartig einschiebbaren Armteils (5") relativ zu dem den innersten teleskopartig einschiebbaren Armteil (5") direkt aufnehmenden Armteil (5').

9. Vorrichtung nach einem der Ansprüche 1 bis 8,
**dadurch gekennzeichnet,**
**dass** mindestens zwei solcher Vorrichtungen (1) entlang der Fördervorrichtung (3) angeordnet sind, wobei die Betätigung zumindest eines Teils der Armteile (5', 5") von einer gemeinsamen Antriebsvorrichtung (11) aus erfolgt.

## Claims

1. Device (1) for pushing metallic products (2) off or onto a conveying device (3) in a direction (S) perpendicular to the conveying direction (F), wherein the device (1) comprises a movement arm (5), which is movable relative to a stationary stand (4) and in one end region (6) of which is arranged at least one gripper element (7, 8) for gripping the metallic product (2), wherein the movement arm (5) has at least two arm parts (5', 5") and wherein at least two of the arm parts (5', 5") are pushable one into the other in the manner of a telescope, **characterised by** two gripper elements (7, 8) of which one is arranged at the innermost, telescopically retractable arm part (5") and one is arranged at the arm part (5') which directly receives the innermost, telescopically retractable arm part (5").

2. Device according to claim 1, **characterised in that** the movement arm (5) has two arm parts (5', 5") which can be pushed one into the other in the manner of a telescope.

3. Device according to claim 1 or 2, **characterised in that** the arm parts (5', 5") have a plan profile which is rectangular in cross-section.

4. Device according to any one of claims 1 to 3, **characterised in that** at least one gripper element (8) is mounted to be rotatable about an axis (9).

5. Device according to claim 4, **characterised in that** the axis is oriented horizontally and points in conveying direction (F).

6. Device according to any one of claims 1 to 5, **characterised in that** the gripper element (8) arranged at the innermost, telescopically retractable arm part (5") is mounted to be rotatable about the axis (9) and that the gripper element (8) arranged at the arm part (5') directly receiving the innermost, telescopically retractable arm part (5") is fixedly arranged at this arm part (5').

7. Device according to any one of claims 1 to 6, **characterised in that** the gripper element (8) arranged at the innermost, telescopically retractable arm part (5") is so arranged and pivotable that the innermost, telescopically retractable arm part (5") inclusive of gripper element (8) can be substantially, preferably completely, pushed into the arm part (5') directly receiving the innermost, telescopically retractable arm part (5").

8. Device according to any one of claims 1 to 7, **characterised by** a hydraulic piston-cylinder system (10) for displacing the innermost, telescopically retractable arm part (5") relative to the arm part (5') directly receiving the innermost, telescopically retractable arm part (5").

9. Device according to any one of claims 1 to 8, **characterised in that** at least two such devices (1) are arranged along the conveying device (3), wherein the actuation of at least a part of the arm parts (5', 5") is carried out by a common drive device (11).

## Revendications

1. Dispositif pour déplacer un matériau métallique (2) depuis ou vers un dispositif de convoyage (3) dans une direction (S) perpendiculaire à la direction de convoyage (F), ledit dispositif (1) comprenant un bras mobile (5) déplaçable par rapport à un support stationnaire (4), avec au moins un élément de préhension (7, 8) agencé dans une zone terminale (6) du bras pour saisir le matériau métallique (2), ledit bras mobile (5) comprenant au moins deux parties de bras (5', 5"), et au moins deux des parties de bras (5', 5") sont susceptibles d'être rétractées en pénétration l'une dans l'autre de manière télescopique,
**caractérisé par**
deux éléments de préhension (7, 8), dont l'un est agencé sur la partie de bras (5") la plus intérieure susceptible d'être rétractée de manière télescopique, et dont l'autre est agencé sur la partie de bras (5') qui reçoit directement la partie de bras la plus intérieure (5") susceptible d'être rétractée de manière télescopique.

2. Dispositif selon la revendication 1,
**caractérisé en ce que** le bras mobile (5) comprend deux parties de bras (5', 5") qui sont susceptibles d'être rétractées en pénétration l'une dans l'autre de manière télescopique.

3. Dispositif selon la revendication 1 ou 2,
**caractérisé en ce que** les parties de bras (5', 5") présentent un contour de base avec une section de forme rectangulaire.

4. Dispositif selon l'une des revendications 1 à 3,
**caractérisé en ce qu'**au moins un élément de préhension (8) est monté rotatif autour d'un axe (9).

5. Dispositif selon la revendication 4,
**caractérisé en ce que** l'axe est orienté horizontalement et dirigé en direction de convoyage (F).

6. Dispositif selon l'une des revendications 1 à 5,
**caractérisé en ce que** l'élément de préhension (8) agencé sur la partie de bras la plus intérieure (5") susceptible d'être rétractée de manière télescopique est monté rotatif autour de l'axe (9), et **en ce que** l'élément de préhension (8) agencé sur la partie de bras (5') qui reçoit directement la partie de bras la plus intérieure (5") susceptible d'être rétractée de manière télescopique est agencé de manière fixe sur cette partie de bras (5').

7. Dispositif selon l'une des revendications 1 à 6,
**caractérisé en ce que** l'élément de préhension (8) agencé sur la partie de bras la plus intérieure (5") susceptible d'être rétractée de manière télescopique est agencé de telle façon et susceptible d'être pivoté de telle manière que la partie de bras la plus intérieure (5") susceptible d'être rétractée de manière télescopique, y compris l'élément de préhension (8), est susceptible d'être enfilée largement, de préférence entièrement, dans la partie de bras (5') qui reçoit directement la partie de bras la plus intérieure (5") susceptible d'être rétractée de manière télescopique.

8. Dispositif selon l'une des revendications 1 à 7,
**caractérisé par** un système hydraulique à piston-et-cylindre (10) pour le déplacement de la partie de bras la plus intérieure (5") susceptible d'être rétractée de manière télescopique, par rapport à la partie de bras (5') qui reçoit directement la partie de bras la plus intérieure (5") susceptible d'être rétractée de manière télescopique.

9. Dispositif selon l'une des revendications 1 à 8,
**caractérisé en ce qu'**au moins deux dispositifs (1) sont agencés le long du dispositif de convoyage, l'actionnement d'au moins une partie des parties de bras (5', 5") étant effectué par un dispositif d'entraînement commun (11).
